# EUROPÄISCHE PATENTSCHRIFT

(11) **EP 0 406 582 B1**
(45) Veröffentlichungstag und Bekanntmachung des Hinweises auf die Patenterteilung: **11.08.1993**
(21) Anmeldenummer: 90110922.3
(22) Anmeldetag: 09.06.1990
(51) Int. Cl.: B65H 57/04

(54) **Fadenführer**
Yarn guide
Guide-fil

(30) Priorität: 04.07.1989 CH 2476/89
(43) Veröffentlichungstag der Anmeldung: 09.01.1991
(73) Patentinhaber: Siegfried Peyer AG, 8832 Wollerau (CH)
(72) Erfinder: Schilling, Peter, CH-8854 Galgenen (CH)
(74) Vertreter: Lusuardi, Werther Giovanni, Dr.

(56) Entgegenhaltungen:
- DE-B- 2 543 983
- DE-C- 128 589
- DE-C- 549 797
- DE-C- 633 717
- US-A- 4 480 805

## Beschreibung

Die Erfindung bezieht sich auf einen Fadenführer, gemäss dem Oberbegriff des Anspruchs 1.

Fadenführer werden vor allem in der Textilindustrie in Garnreinigern verwendet. Üblicherweise werden je ein Fadenführer vor und nach dem Messfeld des Garnreinigers zur Fadenführung angeordnet.

Fadenführer gemäss dem Stand der Technik bestehen zumeist aus polierten Aluminiumkeramik-Scheiben mit einem V-Ausschnitt (sogenannte V-Fadenführer). Ihnen allen gemeinsam ist die gleichzeitige Begrenzung des Fadens an drei verschiedenen Stellen, welche in einer zur Fadenlaufrichtung orthogonalen Ebene liegen. Durch diese simultane Verengung an drei planar (in einer Radialebene) angeordneten Punkten ergeben sich zwei Arten von Nachteilen: Der erste Nachteil besteht darin, dass Verunreinigungen des Fadens (insbesondere Dickstellen) in der planar angeordneten Fadenverengung stecken bleiben; der zweite Nachteil besteht darin, dass die Dickstelle ein kurzfristiges Herausspringen des Fadens aus dem V-Ausschnitt des ersten Fadenführers bewirkt und die Dickstelle unbemerkt ausserhalb des Messfeldes weiterläuft.

Aus der US-A-4 480 805 ist weiter ein Fadenführer bekannt, bei welchem sich der Faden durch einen kreisförmigen Ausschnitt bewegt; der Faden wird somit auch bei dieser bekannten Vorrichtung in einer einzigen Radialebene geführt.

Aus der DE-B-2 543 983 ist schliesslich eine Garnprüfvorrichtung mit einem Fadeneinleger bekannt, der einen V-förmigen Aufnahmeschlitz aufweist, dessen beide Seitenwände räumlich gestaffelt angeordnet sind. Weder die Seitenwände, noch der Boden des Schlitzes weisen jedoch Erhebungen auf, sondern sind in Laufrichtung des Fadens gesehen planar ausgebildet. Dies bewirkt, dass der Faden jeweils in der Ecke des V-förmigen Aufnahmeschlitz läuft und dadurch leicht beschädigt werden kann.

Bei den immer grösseren Anforderungen, welche heute an die Präzision von Garnreinigern gestellt werden und den heute üblichen Fadengeschwindigkeiten von über 1000 m/min können die beschriebenen Nachteile immer weniger geduldet werden.

Hier will die Erfindung Abhilfe schaffen. Der Erfindung liegt die Aufgabe.zugrunde, einen Fadenführer zu schaffen, bei dem keine Verengung des Fadenlaufes an mehreren Stellen gleichzeitig auftritt und der die Verwendung eines einzigen Fadenführers pro Garnreiniger zulässt.

Die Erfindung löst die gestellte Aufgabe mit einem Fadenführer, welcher die Merkmale des Anspruchs 1 aufweist.

Die durch die Erfindung erreichten Vorteile sind im wesentlichen darin zu sehen, dass dank des erfindungsgemässen Fadenführers statt mehreren (mindestens zwei) Fadenführungen nur noch eine einzige (dem Messfeld des Garnreinigers nachgeschaltete) benötigt wird und auch grosse Fehler im geführten Faden nicht im Messfeld stecken bleiben oder um dieses geführt werden.

Ein weiterer Vorteil der bevorzugten, erfindungsgemässen Ausführungsform besteht darin, dass dank der drei als Fadenbegrenzung dienenden, räumlich angeordneten Nasen ein zur Laufrichtung des Fadens asymmetrischer Austrittskanal erzeugt wird, der leicht mittels einer ausserhalb des Fadenweges angebrachten Luftdüse jederzeit gereinigt werden kann.

Ein Ausführungsbeispiel der Erfindung, welches zugleich das Funktionsprinzip erläutert, ist in der Zeichnung dargestellt und wird im folgenden näher beschrieben.
Fig. 1 stellt eine perspektivische Ansicht des Fadenführers von hinten dar;
Fig. 2 stellt eine axiale Ansicht des Fadenführer von hinten dar;
Fig. 3 stellt einen radialen Längsschnitt im Bereich des V-Ausschnitts des Fadenführers dar; und
Fig. 4 stellt einen zur Fig. 3 senkrechten Querschnitt durch den Fadenführer dar.

Der in den Fig. 1 und 2 dargestellte Fadenführer besteht im wesentlichen aus einem scheibenförmigen Grundkörper 1 mit einer vorderen, kreisförmigen Grundfläche 11 und einer hinteren rechteckförmigen Grundfläche 12. Der Grundkörper 1 wird zweckmässigerweise aus Aluminiumoxidkeramik gefertigt und seine Oberflächenpartien zwecks Verminderung der auftretenden Reibung glatt poliert. Der scheibenförmige Grundkörper 1 weist auf einem Sektor von etwa 60° einen V-förmigen Ausschnitt 2 auf, dessen Radien 3,4 als Fadeneinlauf und dessen Zentrum 5 als Fadenführergrund dienen.

Wie aus Fig. 3 ersichtlich, ist der Fadenführergrund 5 als eine erste der Fadenbegrenzung dienende Nase 6 ausgebildet. Ihre höchste radiale Erhebung 13 ist gegenüber der vorderen Grundfläche 11 in Richtung der hinteren Grundfläche 12 des Grundkörpers 1 um ca. 2 mm verschoben, um den Einlauf des Fadens 10 zu erleichtern. Aus dem gleichen Grunde weist die der vorderen Grundfläche 11 zugewandte Einlaufsrampe 16 der ersten Nase 6 einen Winkel α von 29,2° gegenüber der Zentralachse 17 des Grundkörpers 1 auf.

Wie aus Fig. 4 ersichtlich, ist der - in Fadenlaufrichtung 9 gesehene - rechte Fadeneinlauf 3 als eine zweite der Fadenbegrenzung dienende Nase 7 ausgebildet. Ihre höchste sektorielle Erhebung 14 ist soweit als möglich in Richtung der vorderen Grundfläche 11 des Grundkörpers 1 verschoben. Ebenso ist der - in Fadenlaufrichtung 9 gesehene - linke Fadeneinlauf 4 als eine dritte der Fadenbegrenzung dienende Nase 8 ausgebildet, deren höchste sektorielle Erhebung 15 gegenüber der vorderen Grundfläche 11 in Richtung der hinteren Grundfläche 12 des Grundkörpers 1 um ca. 2,8 mm verschoben ist. Damit wird ein möglichst grosser axialer Abstand (von mindestens 1,8 mm) der beiden Nasen 7 und 8 erzielt, was der gleichzeitigen Verengung des Fadenlaufs entgegenwirkt.

Dem gleichen Zweck dient die optimale Gestaltung der Ein- und Auslaufsrampen 18,19,20 der Nasen 7 und 8. Die der vorderen Grundfläche 11 zugewandte Einlaufsrampe 18 der zweiten Nase 7 weist aus diesem Grunde einen Winkel β von 35,5° und die der hinteren Grundfläche 12 zugewandte Einlaufsrampe 19 der dritten Nase 8 einen Winkel δ von 30° gegenüber der Zentralachse 17 des Grundkörpers 1 auf.
Dadurch, dass die der hinteren Grundfläche 12 zugewandte Auslaufsrampe 20 der zweiten Nase 7 mit einem Winkel σ von 52° gegenüber der Zentralachse 17 des Grundkörpers 1 angeordnet ist, entsteht ein schräg zur Zentralachse 17 verlaufender Austrittskanal 21 (Fig. 4) der nun ohne Schwierigkeiten mittels einer entsprechend in der Verlängerung des Austrittskanals 21 angeordneten Luftdüse 22 gereinigt werden kann.

Der optimale Abstand der radialen, bzw. sektoriellen Erhebungen 13,14 und 15 von der als Bezugsfläche dienenden Grundfläche 11 hängt von der Stärke des verwendeten Garnes ab.

Folgende, typische Dimensionen haben sich als besonders geeignet erwiesen:

## Patentansprüche

1. Fadenführer für Garnreiniger bestehend aus einem scheibenförmigen Grundkörper (1) mit einer vorderen (11) und einer hinteren Grundfläche (12) und mit einem sektoriellen V-Ausschnitt (2), dessen Radien (3,4) als Fadeneinlauf und dessen Zentrum (5) als Fadenführergrund dienen, dadurch gekennzeichnet, dass der Fadenführergrund (5) eine erste als Fadenbegrenzung dienende Nase (6), der rechte Fadeneinlauf (3) eine zweite als Fadenbegrenzung dienende Nase (7) und der linke Fadeneinlauf (4) eine dritte als Fadenbegrenzung dienende Nase (8) aufweist und dass die höchsten Erhebungen (14,13,15) der drei Nasen (7,6,8) in Fadenlaufrichtung (9) gesehen, räumlich gestaffelt, in drei verschiedenen Radialebenen des scheibenförmigen Grundkörpers (1) angeordnet sind.

2. Fadenführer nach Anspruch 1, dadurch gekennzeichnet, dass die höchste radiale Erhebung (13) der ersten Nase (6) gegenüber der vorderen Grundfläche (11) in Richtung der hinteren Grundfläche (12) verschoben ist, vorzugsweise um einen Betrag von 1,8 bis 2,2 mm.

3. Fadenführer nach Anspruch 1 oder 2, dadurch gekennzeichnet, dass die höchste sektorielle Erhebung (14) der zweiten Nase (7) in Richtung der vorderen Grundfläche (11) des Grundkörpers (1) verschoben ist.

4. Fadenführer nach einem der Ansprüche 1 bis 3, dadurch gekennzeichnet, dass die höchste sektorielle Erhebung (15) der dritten Nase (8) gegenüber der vorderen Grundfläche (11) in Richtung der hinteren Grundfläche (12) des Grundkörpers (1) verschoben ist, vorzugsweise um einen Betrag von 2,5 bis 3,1 mm.

5. Fadenführer nach einem der Ansprüche 1 bis 4, dadurch gekennzeichnet, dass die beiden höchsten sektoriellen Erhebungen (14,15) der beiden Nasen (7,8) einen in axialer Richtung gemessenen Abstand von mindestens 1,8 mm aufweisen.

6. Fadenführer nach einem der Ansprüche 1 bis 5, dadurch gekennzeichnet, dass die der vorderen Grundfläche (11) zugewandte Einlaufsrampe (16) der ersten Nase (6) einen Winkel α von 26,2° - 32,2°, vorzugsweise von 28,2° - 30,2° gegenüber der Zentralachse (17) des Grundkörpers (1) aufweist.

7. Fadenführer nach einem der Ansprüche 1 bis 6, dadurch gekennzeichnet, dass die der vorderen Grundfläche (11) zugewandte Einlaufsrampe (18) der zweiten Nase (7) einen Winkel β von 32,5° - 38,5°, vorzugsweise von 34,5° - 36,5° gegenüber der Zentralachse (17) des Grundkörpers (1) aufweist.

8. Fadenführer nach einem der Ansprüche 1 bis 7, dadurch gekennzeichnet, dass die der hinteren Grundfläche (12) zugewandte Einlaufsrampe (19) der dritten Nase (8) einen Winkel δ von 27° - 33°, vorzugsweise von 29° - 31° gegenüber der Zentralachse (17) des Grundkörpers (1) aufweist.

9. Fadenführer nach einem der Ansprüche 1 bis 8, dadurch gekennzeichnet, dass die der hinteren Grundfläche (12) zugewandte Auslaufsrampe (20) der zweiten Nase (7) einen Winkel σ von 49° - 55°, vorzugsweise von 51° - 53° gegenüber der Zentralachse (17) des Grundkörpers (1) aufweist.

## Claims

1. A thread guide for yarn cleaners comprising a disk-like body (1) with a front plate (11) and a rear plate (12) and with a sectorial V-shaped cutout (2) the radii (3,4) of which serve for thread entry and the center (5) of which serves as a thread floor, characterized in that the thread-guide floor (5) comprises a first hump (6) for limiting thread motion, the right-hand thread entry (3) comprises a second hump (7) for limiting thread motion, and the left-hand thread entry (4) comprises a third hump (8) for limiting thread motion, and that the points of greatest protrusion (14,13,15) of the three humps (7,6,8), as seen in the direction of advance (9) of the thread, are arranged spatially staggered in three different radial planes of said disk-like body (1).

2. A thread guide according to claim 1, characterized in that the greatest radial protrusion (13) of the first hump (6) is offset relative to the front plate (11) toward the rear plate (12), preferably by a distance between about 1,8 and 2,2 mm.

3. A thread guide according to claim 1 or 2, characterized in that the greatest sectorial protrusion (14) of the second hump (7) is offset toward the front plate (11) of the body (1).

4. A thread guide according to one of the claims 1 - 3, characterized in that the greatest sectorial protrusion (15) of the third hump (8) is offset relative to the front plate (11) toward the rear plate (12) of the body (1), preferably by a distance between about 2,5 and 3,1 mm.

5. A thread guide according to one of the claims 1 - 4, characterized in that the two points of greatest sectorial protrusion (14,15) of the two humps (7,8) are spaced apart in axial direction by at least 1,8 mm.

6. A thread guide according to one of the claims 1 - 5, characterized in that the entry ramp (16) of the first hump (6) facing the front plate (11) subtends an angle α of between 26,2° and 32,2°, preferably between 28,2° and 30,2° relative to the central axis (17) of the body (1).

7. A thread guide according to one of the claims 1 - 6, characterized in that the entry ramp (18) of the second hump (7) facing the front plate (11) subtends an angle β of 32,5° to 38,5°, preferably of 34,5° to 36,5° relative to the central axis (17) of the body (1).

8. A thread guide according to one of the claims 1 - 7, characterized in that the entry ramp (19) of the third hump (8) facing the rear plate (12) subtends an angle δ of 27° to 33°, preferably of 29° to 31° relative to the central axis (17) of the body (1).

9. A thread guide according to one of the claims 1 - 8, characterized in that the exit ramp (20) of the second hump (7) facing the rear plate (12) subtends an angle σ of 49° to 55°, preferably of 51 to 53° relative to the central axis (17) of the body (1).

## Revendications

1. Guide-fil pour nettoyeur de fil, constitué d'un corps de base (1) en forme de disque avec une surface frontale de base (11) et une surface arrière de base (12) et avec une découpe en V (2) en forme de secteur, dont les rayons (3, 4) servent d'amenée de fil et dont le centre (5) sert de socle de guidage du fil, caractérisé en ce que le socle de guidage de fil (5) présente un premier nez (6) réalisant une première délimitation de fil, que l'amenée de fil (3) située à droite présente un second nez (7) réalisant une seconde délimitation de fil et que la troisième amenée de fil (4) présente un nez (8) réalisant une troisième délimitation de fil, et en ce que les plus hauts reliefs (14, 13, 15) des trois nez (7, 6, 8) sont décalés dans l'espace dans la direction d'avancement du fil (9) et sont disposés dans trois plans radiaux différents du corps de base (1) en forme de disque.

2. Guide-fil selon la revendication 1, caractérisé en ce que le plus haut relief radial (13) du premier nez (6) est décalé en direction de la surface arrière de base (12) par rapport à la surface frontale de base (11), de préférence d'une distance de 1,8 à 2,2 mm.

3. Guide-fil selon la revendication 1 ou 2, caractérisé en ce que le plus haut relief (14) en forme de secteur du second nez (7) est décalé en direction de la surface frontale de base (11) du corps de base (1).

4. Guide-fil selon l'une des revendications 1 à 3, caractérisé en ce que le plus haut relief (15) en forme de secteur du troisième nez (8) est décalé par rapport à la surface frontale de base (11) en direction de la surface arrière de base (12) du corps de base (1), de préférence d'une distance de 2,5 à 3,1 mm.

5. Guide-fil selon l'une des revendications 1 à 4, caractérisé en ce que les deux plus hauts reliefs (14, 15) en forme de secteur des deux nez (7, 8) présentent un écart valant au moins 1,8 mm dans la direction de l'axe.

6. Guide-fil selon l'une des revendications 1 à 5, caractérisé en ce que la pente d'entrée (16) du premier nez (6) tournée vers la surface frontale de base (11) forme avec l'axe central (17) du corps de base (1) un angle α de 26,2°-32,2°, et de préférence de 28,2°-30,2°.

7. Guide-fil selon l'une des revendications 1 à 6, caractérisé en ce que la pente d'entrée (18) du second nez (7) tournée vers la surface frontale de base (11) forme avec l'axe central (17) du corps de base (1) un angle β de 32,5°-38,5°, et de préférence de 34,5°-36,5°.

8. Guide-fil selon l'une des revendications 1 à 7, caractérisé en ce que la pente d'entrée (19) du troisième nez (8) tournée vers la surface arrière de base (12) forme avec l'axe central (17) du corps de base (1) un angle δ de 27°-33°, et de préférence de 29°-31°.

9. Guide-fil selon l'une des revendications 1 à 8, caractérisé en ce que la pente de sortie (20) du troisième nez (7) tournée vers la surface arrière de base (12) forme avec l'axe central (17) du corps de base (1) un angle σ de 49°-55°, et de préférence de 51°-53°.
